# FASCICULE DE BREVET EUROPEEN

(11) **EP 0 085 001 B1**
(45) Date de publication et mention de la délivrance du brevet: **08.04.1987**
(21) Numéro de dépôt: 83400116.6
(22) Date de dépôt: 18.01.1983
(51) Int. Cl.: G10D 9/00

(54) **Instrument à vent à timbre réglable**
Blasinstrument mit regulierbarer Klangfarbe
Wind instrument with adjustable timbre

(30) Priorité: 22.01.1982 FR 8201023
(43) Date de publication de la demande: 03.08.1983
(73) Titulaire: Ferron, Ernest Jean, F-76000 Rouen (FR)
(72) Inventeur: Ferron, Ernest Jean, F-76000 Rouen (FR)
(74) Mandataire: Hasenrader, Hubert

## Description

L'invention concerne les instruments à vent, du type comportant en amont un dispositif générateur d'ondes, tel qu'embouchure de trompette, anche simple de clarinette ou saxophone, anche double de hautbois, biseau, etc., suivi en aval d'un tuyau de développement d'ondes stationnaires et portant un nom différent selon les instruments concernés.

La physique de ces instruments fait l'objet d'études permanentes d'une grande complexité, étant donné le nombre et le caractère indéfini des facteurs qui entrent en jeu dans l'établissement et la réception d'un son.

Ainsi, dans la structure des instruments de musique à embouchure tels que la trompette, les paramètres sensibles, c'est-à-dire ayant une influence sur le rapport des fréquences (justesse) et sur le spectre rayonné (timbre) sont les suivants:
1 - Longueur totale du circuit principal
2 - Longueur du pavillon
3 - Degré de conicité du pavillon
4- Diamètre de départ du pavillon
5 - Profil de la courbe du pavillon
6 - Diamètre de la perce
7 - Rayon de courbure des potences
8 - Profil cylindrique ou conique de la potence d'accord
9 - Longueur relative des coulisses de pistons par rapport au circuit principal
10- Diamètre de départ de la branche d'embouchure
11- Longueur relative de la branche d'embouchure par rapport au circuit principal
12- Degré de conicité et profil de la branche d'embouchure
13- Volume de le cavité (poche) qui sépare la fin de la queue de l'embouchure du départ de la branche d'embouchure.
14 - Rapport du volume de la cuvette de l'embouchure à la surface du "grain" de l'embouchure
15 - Longueur du grain de l'embouchure
16 - Rapport du diamètre du grain au taux de conicité du cone intérieur de l'embouchure
17 - Longueur du cone intérieur de l'embouchure
18 - Profil du cone intérieur de l'embouchure
19 - Nature du métal constituant l'instrument. A cette liste non exhaustive de paramètres liés à la construction de l'instrument, s'ajoutent les paramètres aléatoires suivants:
20 - Pression d'air fournie par les poumons de l'exécutant
21 - Physiologie de l'exécutant et en particulier tonus et aptitude à se réoxygéner des muscles de ses lèvres
22 - Acoustique de la salle
23 - Performances du système auditif, facultés d'intégration et culture musicale de l'auditeur.

La construction d'un instrument, qui doit allier justesse et qualité de timbre, s'efforce de tirer le meilleur parti de tout ou partie de ces paramètres.

On pourra se reporter à ce sujet à l'ouvrage "Musical Acoustics" par EARLE L. KENT paru en 1977 chez DOWDEN, HUTCHINSON & ROSS, INC., STROUDSBURG, Pennsylvania, U.S.A., et également aux brevets des Etats-Unis n° 3.507.181 et 2.987.950.

Cependant les documents cités proposent des solutions à caractère définitif et non modulable (en dehors de la correction classique de justesse par coulisse d'accord). Or l'élément aléatoire déterminant que constitue la physiologie de l'exécutant pose un problème permanent à la facture instrumentale et il convenait de rechercher un système qui permette d'accorder l'instrument à l'instrumentiste.

Il existe déjà des instruments pourvus d'un dispositif de perturbation latérale de la colonne d'air, destiné à apporter certains effets sonores.

On connaît ainsi par le document US-A-1 604 969 un dispositif de perturbation latérale de la colonne d'air d'une clarinette, comportant un clapet qui ouvre ou ferme l'accès de l'air à une membrane qui constitue à elle seule un instrument de musique annexe dont les sons viennent se superposer à ceux de la clarinette..

On connaît par ailleurs, grâce au document US-A-1 802 791 un dispositif de perturbation latérale comportant un piston coulissant dans un corps creux communiquant avec la colonne d'air, destiné à modifier la hauteur d'une ou plusieurs notes d'un instrument à vent, sans en altérer ni le volume ni le timbre.

On connaît aussi par le document DE-C-59 465 un dispositif de perturbation latérale pour flûte implanté non pas sur la colonne d'air où se développent les ondes stationnaires, mais dans la zone de perturbation située entre l'embouchure (ventre de vitesse) et le premier ventre de pression, zone appartenant encore au générateur d'ondes. Ce dispositif est destiné par un ajustement de bouchons de liège, à régler la hauteur du son de la flûte.

Mais on ne connaît pas de système destiné à modifier le timbre de l'instrument, au gré de l'instrumentiste, sans affecter de façon perceptible la hauteur sonore de l'instrument.

Ce système doit être commode à manoeuvrer par le musicien, simple à fabriquer et donc d'un prix de revient acceptable.

Tels sont les buts de l'invention.

Ces buts sont atteints par l'invention grâce aux moyens récités dans les revendications. Plus particulièrement, ces buts sont atteints dans le cadre d'un instrument du type comportant un dispositif générateur d'ondes (tel qu'embouchure, anche simple ou double, etc.) déterminant une zone de perturbation et donnant naissance en aval à des ondes stationnaires (en aval du premier ventre de pression), un tuyau qui permet le développement desdites ondes stationnaires le long d'une colonne d'air et un dispositif de perturbation présentant un piston coulissant dans un corps creux agencé transversalement par rapport au trajet desdites ondes stationnaires et muni de moyens de déplacement du piston dans le corps creux permettant au piston de même sortir hors du corps creux, caractérisé par le fait que le dispositif de perturbation est un dispositif de perturbation latérale de ladite colonne d'air le long de laquelle s'étendent des ondes stationnaires, le corps creux est agencé en un lieu situé sur une génératrice du tuyau de développement desdites ondes mais en dehors et en aval de la zone de perturbation déterminée par le dispositif générateur d'ondes, le corps creux débouche transversalement et directement sur la colonne d'air, l'extrémité du piston dans son déplacement peut même empiéter sur la colonne d'air.

Ainsi, par un déplacement fin et précis du piston dans le corps ou hors du corps, le timbre de l'instrument peut être modifié sans affecter de façon perceptible la hauteur sonore de l'instrument.

L'artiste peur ainsi accorder l'impédance du résonateur que constitue l'instrument sur l'impédance que délivre le couplage lèvre- embouchure (cas de la trompette) par variation du volume de la cavité jouant un rôle dans la sélection des harmoniques. On rappelle que l'impédance est la résistance à la propagation de l'onde à l'intérieur du tube.

En d'autres termes, un tel instrument permet au musicien:
1) de choisir le timbre qui lui plaît
2) de choisir en toute librté un type d'embouchure conforme à son anatomie
3) d'adapter sa sonorité à des conditions particulières d'oeuvres musicales, d'acoustique de salle ou de jeu de plein air
4) d'obtenir avec un potentiel d'énergie donné un rendement sonore optimal.

Des variations très faibles du volume de la section de colonne d'air sur laquelle est implantée le dispositif perturbateur, induisent des changements de timbre considérables sans toutefois altérer la justesse de façon sensible.

Afin d'assurer la souplesse et la finesse de réglage voulues, le déplecement du piston dans le corps de piston se fait avantageusement par un assemblage fileté, de préférence associé à une graduation fine de repérage, Per exemple de type "Palmer".

Le demandeur a constaté que l'invention permet un réglege de timbre facile, en cours de jeu même, et la richesse des timbres ainsi obtenus est très grande.

La richesse sonore est d'autant plus vaste que l'implantation du dispositif perturbateur peut se faire pratiquement n'importe où sur la longueur de la colonne d'air de l'instrument avec, à chaque fois, un résultat différent. Le système peut, par ce moyen affectter tout ou partie de la tessiture de l'instrument. On peut même disposer sur un même instrument plusieurs dispositifs conformes à l'invention; c'est ainsi qur le montage de deux dispositifs, l'un sur le bec et l'autre sur le barillet d'une clarinette, donne une possibilité de choix pratiquement illimitée dans une palette sonore très large.

L'invention sera mieux comprise à la lectute de la description qui va suivre, faite en référence aux dessins sur lesquels:
- la figure 1 représente une vue fragmentaire de dessus d'une trompette, en coupe partielle au niveau de l'embouchure, équipée du dispositif de réglage conforme à l'invention;
- la figure 2 représente une section II-II de la figure 1;
- la figure 3 représente un autre mode de réalisation de dispositif de réglage conforme à l'invention;
- les figures 4, 5 et 6 indiquent les emplacements préférés pour l'implantation du dispositif de réglage conforme à l'invention dans le cas d'un saxophone, d'une clarinette et d'un hautbois respectivement.
- la figure 7 est un graphique comparant le spectre sonore d'une même note pour trois réglages différents du dispositif de l'invention.

La figure 1 montre l'embouchure 1 fixée par sa queue dans le boisseau ou support d'embouchure 2, et prolongée par la branche d'embouchure 3, à laquelle fait suite de façon classique la perce cylindrique de la trompette, non représentée, se raccordant au niveau d'un coude 4 au départ du pavillon 5.

Le dispositif 6 de la perturbation latérale de la colonne d'air est implanté, dans cet exemple de réalisation, au niveau de l'entretoise existant sur la plupart des trompettes pour relier le boisseau 2 au départ du pavillon 5. Cette disposition 2 est pratique mais nullement critique, d'autant que l'emplacement du dispositif influe sur les changements opérés sur le timbre: de façon générale, plus on place le dispositif en amont plus on joue sur les harmoniques élevés; l'implantation du dispositif tient donc compte d'un choix de sonorités préférées par le facteur d'instrument.

Le dispositif 6, détaillé sur la figure 2, comporte un piston 7 muni d'une étanchéité 8, coulissant dans un corps creux 9 agencé latéralement par rapport à la colonne d'air et débouchent dans celle-ci. Le piston peut être implanté perpendiculairement à l'axe de la colonne d'air comme représenté, ou de façon plus ou moins oblique par rapport à celle-ci.

Le piston 7 coulisse dans un corps 9 et est rendu solidaire d'un manchon 10 taraudé se vissant sur un appui fileté 11 du départ de pavillon 5, coaxial au corps 9. Une bride moletée 12 permet de faire tourner le manchon 10 et de déplacer le piston 7 dans le corps 9. Les dimensions respectives des différents éléments de l'assemblage peuvent être prévues pour que non seulement le piston 7 puisse coulisser et se retirer à l'intérieur du corps 9, augmentant ainsi le volume de la section de colonne d'air affectée par le dispositif de perturbation, mais pour que l'extrémité 13 du piston puisse faire saillie à l'intérieur de la section S de la colonne d'air considérée et en diminuer le volume.

Une graduation 14 du type"Palmer" permet le repérage facile du réglage correspondant à un timbre choisi.

Le dispositif de l'invention fonctionne pour des déplacements très petits. Par exemple, si le pas du filetage est de 0,5 mm et que le vernier comprend 10 divisions, chaque division correspond à une variation de course du piston de 0,05 mm. Comme il est facile de diviser à l'oeil chacune des divisions du vernier en dix, on peut repérer des déplacements de 0,005mm,

Une rotation du vernier de l'ordre de l'épaisseur du trait de la graduation est nettement perceptible à l'oreille tant dans le domaine du timbre que celui de la facilité d'émission (adaptation de l'impédance du système bucco-respiratoire du musicien avec l'impédance de l'instrument et l'impédance de la salle).

Pour une course du piston de 5 mm (par exemple) peut donc repérer 5/0,005 = 1.000 timbres différents avec un dispositif unique. Avec deux dispositifs, on a 1.000² = 1.000.000 timbres, etc., ce qui montre l'extrême richesse sonore permise par l'invention.

L'artiste pourra choisir parmi les différents timbres à sa disposition celui qui lui permet d'obtenir une facilité d'émission, une précision du détaché et un rendement sonore optima, tout en conciliant ce timbre avec le style de la musique jouée et le style de l'interprétation choisie par le chef d'orchestre dans le cas d'un orchestre.

Bien entendu, il y a de nombreuses variantes possibles de réalisation du montage du dispositif perturbateur de l'invention.

Ainsi la figure 3 montre une variante dans laquelle le dispositif est implanté à un endroit de la branche d'embouchure indépendant de l'entretoise boisseau-pavillon, et où le manchon tournant 10 solidaire du piston 7 forme avec celui- ci un bouton de réglage en forme de capuchon. Le corps 9 peut être fixé à la branche d'embouchure 3 au moyen d'une bride soudée 15.

Grâce à l'implantation latérale du dispositif perturbateur, l'exécutant peut facilement modifier le timbre de l'instrument au cours du jeu même.

Un avantage particulier du système de l'invention est qu'il s'adapte particulièrement bien à tous les instruments à vent, mêmes autres que la trompette . Il ne demande en effet que la réalisation d'un alésage latéral, à un emplacement dont le choix résulte d'un compromis entre l'effet acoustique recherché et les facilités de montage.

C'est ainsi que pour un instrument à anche simple du type saxophone (figure 4), l'implantation préférée du dispositif de l'invention (non représenté) se fait dans la zone a du bec 16, ou b du bocal 17 sur lequel le bec 16 s'emmanche par l'intermédiaire du liège 18; ces zones étant celles où l'accès à la colonne d'air vibrante est le plus simple (une seule paroi, cependant suffisamment résistante et dégagée, à traverser).

De la même façon on a intérêt à choisir pour un instrument à anche simple du type clarinette (figure 5), la zone c du bec 19, ou d du barillet 20.

Pour ce qui est d'un instrument à anche double du type hautbois (fig. 6), on implante le dispositif de l'invention dans la zone e du corps de hautbois 21 en aval de l'emboîtement 22 de l'anche, ou sur le bocal pour les instruments à anche double qui en ont un.

Pour de faibles variations de la position du piston, dans le cas de la clarinette, on note un renforcement ou une diminution de l'importance relative des harmoniques existants plutôt qu'une adjonction d'harmoniques supplémentaires, le timbre général conservant ainsi un "air de famille" particulier à l'instrument, à la marque, à la facture ou au style de l'artiste ce qui est du plus haut intérêt pour l'obtention d'un son bien timbré dans la nuance pianissimo tant recherché par les musiciens. La moindre variation du spectre étant nettement perceptible au niveau de la facilité d'émission, un gain (ou une perte) de 3 dB sur un harmonique suppose une variation d'énergie double à la source (loi de Fechner) d'où la nécessité pour l'artiste de pouvoir disposer d'un réglage aussi fin que possible, ce qui est le cas.

Naturellement, on peut envisager des variations plus importantes dans la course du piston ou l'emploi d'un plus grand diamètre de piston, qui amènent des changements de timbres plus contrastés par addition ou soustraction d'harmoniques de rangs plus élevés et de partiels (intéressant pour les saxophonistes de jazz et de rock) et ce d'une manière relativement plus linéaire que dans le système connu; mais il convient toujours de considérer qu'en matière d'acoustique musicale, de spectres sonores, de sensation auditive, un tout n'est pas perceptivement la somme de ses composantes.

Afin de rendre compte des changements du spectre sonore en fonction du réglage du priston du dispositif perturbateur conforme à l'invention, on a enregistré au moyen d'un spectrographe et d'une table traçante, le spectre sonore émis par une clarinette jouant un ré 4 (590 Hz), dans trois positions du piston du dispositif perturbateur. Les résultats de ces enregistrements sont reportés sur le graphique de la figure 4 gradué en KHz en abscisse et dB en ordonnée. Afin de simplifier la lecture des résultats, on n'a représenté que les sommets des courbes d'enregistrement: un rond noir plein concerne un résultat obtenu pour le piston en position retirée de 1 mm, une croix correspond à une position neutre, et un rond vide à une position de sortie de 1 mm à l'intérieur de la perce. On constate sur cette figure que le retrait du piston entraîne un affaiblissement sensible des premiers harmoniques (I à II), tandis que l'avancée du piston dans la perce produit l'effet contraire, à savoir un renforcement des premiers harmoniques, et même des harmoniques de rang plus élevé.

Il va de soi que l'invention s'applique aux instruments à vents, entiers ou en pièces détachées, puisqu'un dispositif de l'invention peut fort bien être adapté à une partie de l'instrument et commercialisé sous cette forme.

## Revendications

1. Instrument à vent du type comportant un dispositif générateur d'ondes qui détermine une zone de perturbation et qui donne naissance en aval à des ondes stationnaires, un tuyau qui permet le développement desdites ondes stationnaires le long d'une colonne d'air et un dispositif de perturbation (6) présentant un piston (7) coulissant dans un corps creux (9) agencé transversalement par rapport au trajet desdites ondes stationnaires et muni de moyens de déplacement du piston (7) dans le corps creux (9) permettant au piston (7) de même sortir hors du corps creux (9), caractérisé en ce que le dispositif de perturbation (6) est un dispositif de perturbation latérale de ladite colonne d'air le long de laquelle s'étendent les ondes stationnaires; en ce que le corps creux (9) est agencé en un lieu situé sur une génératrice du tuyau de développement desdites ondes mais en dehors et en aval de la zone de perturbation déterminée par le dispositif générateur d'ondes; en ce que le corps creux (9) débouche transversalement et directement sur la colonne d'air; et en ce que l'extrémité du piston (7) dans son déplacement peut même empiéter sur la colonne d'air.

2. Instrument selon la revendication 1, caractérisé en ce que les moyens de déplacement du piston (7) dans le corps (9) comprennent un assemblage fileté à pas fin.

3. Instrument selon la revendication 2, caractérisé en ce que l'assemblage fileté est associé à une graduation fine (14).

4. Instrument à anche simple selon l'une queconque des revendications 1 à 3, du type saxophone ou clarinette, caractérisé en ce que le dispositif de perturbation latérale est situé sur le bec (16, 19) et/ ou sur le bocal ou barillet (20), respecitvement.

5. Instrument à anche double selon l'une quelconque des revendications 1 à 3, du type hautbois, caractérisé en ce que le dispositif de perturbation latérale est situé sur le corps (21) du hautbois, en aval (e) de l'emboîtement de l'anche.

## Patentansprüche

1. Blasinstrument des Typs mit einer Wellengeneratoreinrichtung, die eine Perturbationszone festlegt und stromabwärts stationäre Wellen erzeugt, einem Rohr, das die Entwicklung der stationären Wellen entlang einer Luftsäule ermöglicht, und einer Perturbationseinrichtung (6), die einen in einem Hohlkörper (9) gleitenden Kolben (7) aufweist, welcher Hohlkörper quer zur Bahn der stationären Wellen angeordnet und mit Mitteln zum Verschieben des Kolbens (7) im Hohlkörper (9) versehen ist, die den Kolben (7) auch aus dem Hohlkörper (9) austreten lassen, dadurch gekennzeichnet, daß die Perturbationseinrichtung (6) eine Einrichtung zur seitlichen Perturbation der Luftsäule, entlang weicher die stationären Wellen verlaufen, ist; daß der Hohlkörper (9) an einer Stelle angeordnet ist, die sich an einer Erzeugenden des Rohrs zur Entwicklung der Wellen, aber außerhalb und stromabwärts der von der Wellengeneratoreinrichtung festgelegten Perturbationszone befindet; daß der Hohlkörper (9) quer und direkt an der Luftsäule einmündet; und daß das Ende des Kolbens (7) bei seiner Verschiebung auch in die Luftsäule ragen kann.

2. Instrument nach Anspruch 1, dadurch gekennzeichnet, daß die Mittel zum Verschieben des Kolbens (7) im Körper (9) einen feingängigen Gewindeaufbau umfassen.

3. Instrument nach Anspruch 2, dadurch gekennzeichnet, daß der Gewindeaufbau mit einer Feingraduierung (14) verbunden ist.

4. Instrument mit einfachem Rohrblatt nach einem der Ansprüche 1 bis 3 des Typs Saxophon oder Klarinette, dadurch gekennzeichnet, daß sich die Einrichtung zur seitlichen Perturbation am Mundstück (16, 19) und/oder an der Birne bzw. am Faß (20) befindet.

5. Instrument mit doppeltem Rohrblatt nach einem der Ansprüche 1 bis 3 des Typs Oboe, dadurch gekennzeichnet, daß sich die Einrichtung zur seitlichen Perturbation am Körper (21) der Oboe stromabwärts (e) vom Ansatz des Rohrblatts befindet.

## Claims

1. Wind instrument of the type comprising a wave-generating device which defines an area of perturbation and which gives rise downstream to stationary waves, a tube member permitting to develop said stationary waves inside a column of air and a perturbation device (6) comprising a piston (7) adapted to slide inside a hollow body (9) disposed laterally with respect to the path of said stationary waves and provided with means for moving the piston (7) inside the hollow body (9) and permitting the piston to even project out of the hollow body (9), characterized in that the perturbation device (6) is a device for laterally perturbing the column of air, along which extend the stationary waves; in that the hollow body (9) is placed in an area situated on a generator of the tube member developing said waves, but outside and downstream of the perturbation area defined by the wave-generating device; in that the hollow body (9) issues transversely and directly into the column of air; and in that the end of the piston (7) when it moves is even adapted to encroach on said column of air.

2. Instrument according to claim 1, characterized in that the means for displacing the piston (7) inside the body (9) comprise a finely- threaded assembly.

3. Instrument according to claim 2, characterized in that the threaded assembly is associated to a fine-graduated scale (14).

4. Single-reed assembly according to any one of claims 1 or 2, of the saxophon or clarinet type, characterized in that the lateral perturbation device is situated on the neck (16,19) and/or on the barrel (20), respectively.

5. Double-reed instrument according to any one of claims 1 to 3 of the oboe type, characterized in that the lateral perturbation device is situated on the body (21) of the oboe, downstream L) of the fitment of the reed.
